# EUROPÄISCHE PATENTSCHRIFT

(11) **EP 3 790 523 B1**
(45) Veröffentlichungstag und Bekanntmachung des Hinweises auf die Patenterteilung: **30.10.2024**
(21) Anmeldenummer: 19722538.6
(22) Anmeldetag: 25.04.2019
(51) Int. Cl.: A61H 3/04, B60P 7/08, A61G 3/08

(54) **ROLLATOR-SICHERUNGSEINHEIT FÜR EIN VERKEHRSMITTEL**
ROLLATOR SECURING UNIT FOR A MEANS OF TRANSPORT
UNITÉ DE SÉCURITÉ POUR DÉAMBULATEUR À ROULETTES POUR UN MOYEN DE TRANSPORT

(30) Priorität: 07.05.2018 EP 18171044; 07.09.2018 EP 18193094
(43) Veröffentlichungstag der Anmeldung: 17.03.2021
(73) Patentinhaber: Moveside AG, 8005 Zürich (CH)
(72) Erfinder: LIPPMANN, Pascal, 8908 Hedingen (CH); DUBACH, Alfred, 8345 Adetswil (CH)
(74) Vertreter: Clerc, Natalia
(86) Internationale Anmeldenummer: PCT/EP2019/060680
(87) Internationale Veröffentlichungsnummer: WO 2019/214964

(56) Entgegenhaltungen:
- DE-A1- 102012 023 157
- DE-U1- 8 810 956
- US-B1- 6 287 060

## Beschreibung

### TECHNISCHES GEBIET

Die vorliegende Erfindung betrifft eine Rollator-Sicherungseinheit eines Verkehrsmittels, insbesondere eines öffentlichen Nahverkehrsmittels wie beispielsweise eines Busses, Zugs oder einer Strassenbahn.

### STAND DER TECHNIK

Gehwagen, auch Rollatoren genannt, sind Gehhilfen für betagte oder gehbehinderte Leute. Sie ermöglichen eine Mobilität ohne fremde Hilfe und sie lassen sich insbesondere auf einfache Art und Weise in öffentliche Verkehrsmittel mitnehmen. Öffentliche Verkehrsmittel weisen mittlerweile zufriedenstellend funktionierende Fixierungs- und Sicherungsmittel für Fahrräder und Rollstühle auf. Für Rollatoren geeignete Sicherungen, bei welcher der Rollator nicht zusammengeklappt werden muss, sind jedoch kaum vorhanden.

WO 2014/177344 A1 offenbart eine Vorrichtung, bei welcher die Räder des Rollators blockiert werden. Die Verstellung der Bremseinrichtung von einer Freigabestellung in eine Bremsstellung erfolgt vorzugsweise mittels eines Elektromotors, welcher über einen Schalter betätigt wird. Diese Vorrichtung ist relativ aufwändig und kostenintensiv sowie anfällig für Störungen.

In DE 10 2012 023 157 B4 ist eine Sicherungsvorrichtung für Rollatoren beschrieben, bei welcher ein Gestänge in Form einer Parallelogramm-Kinematik an einer Fahrzeugwand befestigt ist und als Trennwand ausgeklappt werden kann. Dadurch lässt sich der Rollator in einen neu gebildeten Zwischenraum abstellen. Optional lässt sich ein Klappsitz herunterklappen, auf welchen der Fahrgast sitzen und den Rollator halten kann. Der Klappsitz lässt sich mehr als 90° verschwenken, so dass er auf die Sitzfläche des Rollators zu liegen kommt. Diese Vorrichtung ist für ältere Leute relativ kompliziert zu bedienen, da einerseits die Trennwand und andererseits der Klappsitz betätigt werden müssen. Zudem bietet der Klappsitz keine genügende Sicherung, da er in den meisten Fällen schräg auf der Sitzfläche aufliegt. Des Weiteren ist das Sitzen auf einer Schrägfläche relativ unbequem und für einen älteren Fahrgast wegen der Bewegungen des Fahrzeugs meistens auch gar nicht möglich. Ferner weisen viele Rollator-Modelle eine Rückenstütze auf, welche die Verwendung eines Klappsitzes verunmöglichen.

DE 88 10 956 U offenbart einen höhenverstellbaren Klappsitz, der mittels eines federbelasteten Stifts in diskreten Positionen fixierbar ist.

### DARSTELLUNG DER ERFINDUNG

Es ist deshalb eine Aufgabe der Erfindung, eine für den Rollatorbenützer einfach zu bedienende und für ihn sichere Rollator-Sicherungseinheit für Verkehrsmittel, insbesondere für ein öffentliches Nahverkehrsmittel, beispielsweise für eine Strassenbahn und einen Bus, zu schaffen.

Diese Aufgabe löst eine Einheit eines Verkehrsmittels zur Sicherung eines Rollators im Verkehrsmittel mit den Merkmalen des Patentanspruchs 1.

Die erfindungsgemässe Rollator-Sicherungseinheit weist ein Auflageelement auf, welches durch Auflage auf einer Sitzfläche eines Rollators im Falle einer externen Belastung des Auflageelements von oben den Rollator in seiner Position sichert. Das Auflageelement bildet eine horizontal verlaufende Auflagefläche, deren Höhe veränderbar ist.

Vorzugsweise ist das Auflageelement bei bestimmungsgemässen Gebrauch höhenverstellbar und es bildet in unterschiedlichen Höheneinstellungen eine horizontal verlaufende Auflagefläche.

Der Rollatorbenützer kann somit auf diese Auflagefläche sicher aufsitzen. Durch das Aufsitzen bringt er die zur Sicherung des Rollators notwendige externe Belastung auf die Auflagefläche auf. Da die Auflagefläche in einer für den Benützer passenden Höhe in die horizontale Lage bringbar ist, kann der Benützer selber auch gesichert sitzen und muss seine Position nicht mühsam durch Kraftaufwand mit seinen Beinen halten.

In einer einfachen Ausführungsform ist das Auflageelement lediglich durch einen oder mehrere Streifen gebildet, welche auf die Sitzfläche des Rollators aufgelegt werden. Der Benützer sitzt dann einerseits auf diesem mindestens einen Streifen und andererseits auf der Sitzfläche seines Rollators.

Vorzugsweise ist das Auflageelement flächig und als Sitzfläche für einen Rollatorbenützer ausgebildet. Das Auflageelement bildet somit eine durchgehende Sitzfläche für den Benützer.

Je nach Ausführungsform ist das Auflageelement steif oder flexibel ausgebildet. Bei einer flexiblen Ausbildung ist das Auflageelement beispielsweise als flexible einstückige Matte oder in Form einer aus miteinander verbundenen Einzelgliedern gebildeten Matte ausgebildet. Bei einer flexiblen Ausbildung ist die Höhenverstellbarkeit des Auflageelements vorzugsweise dadurch gebildet, dass es sich flexibel auf die gewünschte Höhe herunter oder hinauf biegen lässt und auf der gewünschten Höhe eine horizontale verlaufende Fläche bildet, beispielsweise durch Auflage auf die Sitzfläche des Rollators. Nicht die ganze Matte an sich muss dabei auf die gewünschte Höhe gebracht werden.

Vorzugsweise ist das Auflageelement entgegen einer Federkraft in eine horizontale Gebrauchsposition bringbar und mittels der Federkraft in eine vertikale Ausgangsposition zurück versetzbar. Dadurch muss der Rollatorbenützer beim Verlassen des Verkehrsmittels die Sicherungseinheit nicht selber in ihre frühere Position zurückbringen. Dies würde ansonsten gerne vergessen werden.

In einer bevorzugten Ausführungsform weist die Sicherungseinheit eine Vertikalstange zur Befestigung an einer Innenausstattung des Verkehrsmittels auf, wobei das Auflageelement schwenkbar um die Vertikalachse und schwenkbar um eine Horizontalachse angeordnet ist. Dies ist eine einfache Lösung, welche zudem den Vorteil hat, dass das Auflageelement für jedermann sichtbar ist und die Funktionsweise der Sicherungseinheit einfach erkennbar ist.

Vorzugsweise muss das Auflageelement lediglich um die Vertikalachse bis über die Rollatorsitzfläche geschwenkt werden, damit sich der Benützer darauf setzen kann. Durch das Aufsitzen wird das Auflageelement auf den Rollator abgesenkt und dieser wird gesichert.

Vorzugsweise ist in dieser Ausführungsform eine Verschiebebuchse vorhanden, welche entlang der Vertikalstange in vertikaler Richtung federbelastet verschiebbar und in horizontaler Richtung um die Vertikalstange schwenkbar ist. Ein horizontaler Schwenkarm ist fest mit der Verschiebebuchse verbunden. Eine horizontale Schwenkachse ist rechtwinklig zum Schwenkarm an diesem angeordnet und das Auflageelement ist als Sitzplatte ausgebildet, welche an der Schwenkachse angeordnet ist. Diese Anordnung ist sehr einfach, robust und kostengünstig und lässt sich optimal in die Bucht bzw. Nische für Rollstühle und Kinderwagen der Verkehrsmittel, wie beispielsweise Busse und Strassenbahnen, integrieren. Beispielsweise lässt sie sich an bereits bestehende rohrförmige Abtrennungen, welche quer zur Fahrtrichtung verlaufen, befestigen.

In einer anderen bevorzugten Ausführungsform weist die Sicherungseinheit zwei parallel zueinander und vertikal verlaufende Pfosten zur Befestigung an einer Innenausstattung des Verkehrsmittels auf. Die zwei Pfosten weisen eine Führung für das Auflageelement auf, welches vertikal nach oben verschiebbar und auf unterschiedlichen Höhen in eine horizontale Position schwenkbar ist. Eine derartige Anordnung lässt sich beispielsweise auf einfache Art und Weise an einer Fahrzeuginnenwand befestigen und steht nur minimal vor, so dass sie bei Nichtgebrauch kaum Platz einnimmt.

Vorzugsweise ist das Auflageelement als steife Sitzplatte ausgebildet. Dies trifft vorzugsweise auch auf die zwei oben genannten bevorzugten Ausführungsbeispiele zu.

Die Sitzplatte ist in einer Ausführungsform durchgehend steif ausgebildet. In anderen Ausführungsformen weist sie mindestens zwei steife Bereiche auf, welche über eine Knick- oder eine Schwenkachse miteinander verbunden sind. In diesem Fall lässt sich ein erster steifer Bereich als Kopfteil ausbilden mit einem freien Ende, welches einen Handgriff bildet.

In anderen Ausführungsformen ist das Auflageelement als flexible Sitzmatte ausgebildet.

Diese Sitzmatte lässt sich vorzugsweise ebenfalls mit einem flexiblen oder einem steifen Kopfteil mit Handgriff versehen. In einer Ausführungsform besteht die flexible Sitzmatte aus ineinandergreifenden Mattengliedern, welche mehrere über die Länge der Sitzmatte verteilte Knickachsen bilden. Vorzugsweise ist die flexible Sitzmatte aus einem Gehäuse herausziehbar, wobei im Gehäuse ein Rückstellmechanismus zum Rückzug der Sitzmatte in das Gehäuse angeordnet ist. Die Verwendung eines Gehäuses mit herausziehbarer Sitzmatte ermöglicht wiederum eine platzsparende Ausbildung, welche zudem bei Nichtgebrauch keine vorstehenden Elemente aufweist, an welchen Fahrgäste mit ihrer Kleidung hängen bleiben könnten. In einer Ausführungsform wird die Sitzmatte flächig eingezogen, in einer anderen Ausführungsform wird sie aufgerollt.

Auch in der Ausführungsform mit Sitzmatte ist vorzugsweise ein Rückstellmechanismus vorhanden, welcher die Sitzmatte selbsttätig in das Gehäuse zurückzieht. Vorzugsweise ist eine Zeitverzögerung und/oder ein Dämpfer vorhanden. Beispielsweise ist im Gehäuse ein mechanischer Timer für den Rückzug der Sitzmatte angeordnet. In einer bevorzugten Ausführungsform umfasst der Rückstellmechanismus eine Rollfeder, eine Spannrolle und eine Spannkurve, entlang welcher die Spannrolle verläuft, wobei die Rollfeder durch das Herausziehen der Sitzmatte aus dem Gehäuse spannbar ist. Dies ist eine einfache und robuste, aber sehr wirkungsvolle Ausbildung. In einer anderen Ausführungsform wird ein Spannhebel in Form eines federbelasteten Schwenkarms gespannt, wobei ein Mitnehmer während der Zeitverzögerung entlang einer Führung bewegt wird.

Die beschriebenen Ausführungsformen und im erfindungsgemässen Sinne ausgebildete Varianten davon sind kostengünstig in der Herstellung, einfach zu bedienen und robust.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Figur 1: eine perspektivische Darstellung eines Teils eines Innenraums eines Verkehrsmittels mit einer erfindungsgemässen Rollator-Sicherungseinheit gemäss einer ersten Ausführungsform sowie einem Rollator in einer Ausgangsposition;
- Figur 2: eine perspektivische Darstellung gemäss Figur 1 in einem ersten Schritt der Bereitstellung der Rollator-Sicherungseinheit;
- Figur 3: eine perspektivische Darstellung gemäss Figur 1 in einem zweiten Schritt der Bereitstellung der Rollator-Sicherungseinheit;
- Figur 4: eine perspektivische Darstellung gemäss Figur 1 in einem dritten Schritt der Bereitstellung der Rollator-Sicherungseinheit;
- Figur 5: eine perspektivische Darstellung gemäss Figur 1 in einer Gebrauchsposition der Rollator-Sicherungseinheit;
- Figur 6: eine perspektivische Darstellung eines Teils eines Innenraums eines Verkehrsmittels mit einer erfindungsgemässen Rollator-Sicherungseinheit gemäss einer zweiten Ausführungsform in der Ausgangsposition;
- Figur 7: eine perspektivische Darstellung gemäss Figur 6 mit Rollator;
- Figur 8: eine perspektivische Darstellung gemäss Figur 7 in einem ersten Schritt der Bereitstellung der Rollator-Sicherungseinheit;
- Figur 9: eine perspektivische Darstellung gemäss Figur 7 in einem zweiten Schritt der Bereitstellung der Rollator-Sicherungseinheit;
- Figur 10: eine perspektivische Darstellung gemäss Figur 7 in der Gebrauchsposition der Rollator-Sicherungseinheit;
- Figur 11: eine perspektivische Darstellung eines Teils eines Innenraums eines Verkehrsmittels mit einer erfindungsgemässen Rollator-Sicherungseinheit gemäss einer dritten Ausführungsform sowie einem Rollator in der Ausgangsposition;
- Figur 12: eine perspektivische Darstellung gemäss Figur 11 in einem ersten Schritt der Bereitstellung der Rollator-Sicherungseinheit;
- Figur 13: eine perspektivische Darstellung gemäss Figur 11 in einem zweiten Schritt der Bereitstellung der Rollator-Sicherungseinheit;
- Figur 14: eine perspektivische Darstellung gemäss Figur 1 in der Gebrauchsposition der Rollator-Sicherungseinheit;
- Figur 15: einen Teilschnitt durch die dritte Ausführungsform in der Ausgangsposition;
- Figur 16: den Teilschnitt gemäss Figur 15 während der Bereitstellung;
- Figur 17: den Teilschnitt gemäss Figur 15 kurz vor der Gebrauchsposition;
- Figur 18: den Teilschnitt gemäss Figur 15 in der Gebrauchsposition;
- Figur 19: den Teilschnitt gemäss Figur 15 bei automatischer Rückstellung;
- Figur 20: eine perspektivische Darstellung eines Teils eines Innenraums eines Verkehrsmittels mit einer erfindungsgemässen Rollator-Sicherungseinheit gemäss einer vieren Ausführungsform sowie einen Rollator in der Ausgangsposition;
- Figur 21: eine perspektivische Darstellung gemäss Figur 20 in einem ersten Schritt der Bereitstellung der Rollator-Sicherungseinheit;
- Figur 22: eine perspektivische Darstellung gemäss Figur 20 während der Bereitstellung der Rollator-Sicherungseinheit;
- Figur 23: eine perspektivische Darstellung gemäss Figur 20 in der Gebrauchsposition der Rollator-Sicherungseinheit;
- Figur 24: eine erste perspektivische Ansicht eines Aufwickelmechanismus der Ausführungsform gemäss Figur 20;
- Figur 25: eine zweite perspektivische Ansicht eines Aufwickelmechanismus der Ausführungsform gemäss Figur 20;
- Figur 26: einen Ausschnitt des Aufwickelmechanismus gemäss Figur 24 kurz vor dem Ausziehen der Sitzmatte;
- Figur 27: den Ausschnitt des Aufwickelmechanismus gemäss Figur 26 während des Ausziehens der Sitzmatte;
- Figur 28: den Ausschnitt des Aufwickelmechanismus gemäss Figur 26 in einem späteren Zeitpunkt während des Ausziehens der Sitzmatte;
- Figur 29: den Ausschnitt des Aufwickelmechanismus gemäss Figur 26 bei maximal möglichem Auszug der Sitzmatte;
- Figur 30: den Ausschnitt des Aufwickelmechanismus gemäss Figur 26 ohne Belastung der Sitzmatte während der Betätigung des mechanischen Timers;
- Figur 31: den Ausschnitt des Aufwickelmechanismus gemäss Figur 26 bei Beginn des Einzugs der Sitzmatte;
- Figur 32: den Ausschnitt des Aufwickelmechanismus gemäss Figur 26 während des Einzugs der Sitzmatte;
- Figur 33: den Ausschnitt des Aufwickelmechanismus gemäss Figur 26 zu einem späteren Zeitpunkt während des Einzugs der Sitzmatte;
- Figur 34: den Ausschnitt des Aufwickelmechanismus gemäss Figur 26 zu einem noch späteren Zeitpunkt während des Einzugs der Sitzmatte und
- Figur 35: den Ausschnitt des Aufwickelmechanismus gemäss Figur 26 bei vollständig eingezogener Sitzmatte.

### BESCHREIBUNG BEVORZUGTER AUSFÜHRUNGSFORMEN

In den Figuren 1 bis 5 ist eine erste Ausführungsform einer erfindungsgemässen Rollator-Sicherungseinheit dargestellt. Es ist ein Teil eines Innenraums eines öffentlichen Verkehrsmittels, z.B. eines Busses oder einer Strassenbahn, gezeigt. In diesem Teil befinden sich keine Sitze, sondern er ist als Bucht oder Nische für Kinderwagen, Rollstühle und Rollatoren ausgebildet. Eine Innenausstattung 1 derartiger Buchten weist üblicherweise eine Vertikalstange 10, sowie Horizontalstangen 11 und/oder Trennwände 13 zur Trennung von den Sitzplätzen auf. Senkrecht dazu sind sie durch eine Seitenwand 12 des Fahrzeugs begrenzt.

Die erfindungsgemässe Sicherungseinheit 2 lässt sich optimalerweise in einer derartigen Bucht anordnen. Andere Stellen innerhalb des Fahrzeugs können je nach Gestaltung des Fahrzeugs ebenfalls geeignet sein.

Eine Vertikalstange 20 der Rollator-Sicherungseinheit 2 erstreckt sich vom Fahrzeugboden bis zu einer der Horizontalstangen 11, welche sich vorzugsweise mindestens 70 cm, vorzugsweise mindestens 1 m über dem Fahrzeugboden befindet.

An dieser Vertikalstange 20 ist eine Sitzplatte 24 schwenkbar und höhenverstellbar gehalten. Die Sitzplatte 24 ist vorzugsweise steif ausgebildet. Vorzugsweise ist sie planparallel. Sie ist vorzugsweise rechteckig, wobei sie in anderen Ausführungsformen oval ist oder eine andere geeignete Form aufweist.

Die höhenverstellbare und schwenkbare Halterung kann auf unterschiedliche Art und Weise erfolgen. In diesem Beispiel ist eine Verschiebebuchse 21 vorhanden, welche die Vertikalstange 20 umgibt und in Längsrichtung zu dieser verschiebbar sowie um sie schwenkbar ist. Unterhalb der Verschiebebuchse 21 ist eine Anschlagbuchse 26 ortsfest mit der Vertikalstange verbunden und zwischen den zwei Buchsen 21, 26 ist eine Rückstellfeder 25 angeordnet.

An der Verschiebebuchse 21 ist ein radial abstehender, horizontaler Schwenkarm 22 angeordnet, an welchen eine sich senkrecht dazu erstreckende, horizontal verlaufende Schwenkachse 23 gelagert ist. An der Schwenkachse 23 ist die Sitzplatte 24 schwenkbar befestigt.

Bei Nichtgebrauch ist die Sitzplatte 24 senkrecht nach oben gerichtet, wie dies in Figur 1 erkennbar ist. Vorzugsweise rastet die Sitzplatte 24 in dieser Position ein, damit sie nicht bei Bewegungen des Fahrzeugs selbsttätig herunterklappen kann oder sie ist in dieser Position anderweitig fixiert. Diese Einrast- oder Fixierungsmittel sind hinlänglich bekannt und hier deshalb nicht dargestellt.

Ein Rollator 3 lässt sich neben diese Sicherungseinheit schieben, bis er an der Seitenwand 12 des Fahrzeugs ansteht. Die Sitzplatte 24 lässt sich anschliessend von Hand in Richtung Rollator 3 schwenken, wie dies in Figur 2 dargestellt ist. In Figur 3 befindet sich die Sitzplatte 24 über einer Sitzfläche 30 des Rollators 3. Sie lässt sich nun nach unten klappen, wobei ein nicht sichtbarer Anschlag der Sicherungseinheit die Sitzplatte 24 in der horizontalen Position fixiert bzw. einrastet. Auch diese Mittel sind hinlänglich bekannt und hier nicht dargestellt. Die Sitzplatte 24 lässt sich somit vorzugsweise um annähernd genau 90° schwenken.

Setzt sich nun ein Fahrgast auf die Sitzplatte 24, so verschiebt sich die Verschiebebuchse 21 entgegen der Federkraft nach unten, bis die Sitzplatte 24 auf der Rollatorsitzfläche 30 aufliegt. Diese Position ist in Figur 5 dargestellt, wobei der Fahrgast selber nicht gezeichnet ist. Der Rollator ist somit in seiner Position fixiert und kann transportiert werden. Gleichzeitig kann sich der Rollatorbenützer auf seinen Rollator setzen und muss sich nicht ohne Rollator einen Sitzplatz suchen.

Will der Rollatorbenützer das Fahrzeug verlassen, so steht er einfach auf. Die Rückstellfeder 25 hebt anschliessend die Sitzplatte 24 in ihre übliche Höhe zurück und der Rollatorbenützer muss sie lediglich wieder in ihre Ausgangsposition zurückschwenken, um seinen Rollator aus der Nische entnehmen zu können. Da der Rollator ohne Zurückschwenken der Sitzplatte 24 nach wie vor durch den eingeklemmten Handgriff 31 blockiert wäre, ist sichergestellt, dass die Rollator-Sicherungseinheit vom Benützer selber wieder in ihre Ausgangsposition zurückgebracht wird.

Diese Einheit lässt sich sehr einfach herstellen und die Fahrzeuge lassen sich auf einfache Art und Weise nachrüsten. Die Stangen sind vorzugsweise aus Metall und die Sitzplatte aus Metall, Holz oder einem geeigneten Kunststoff gefertigt.

In den Figuren 6 bis 10 ist eine weitere Ausführungsform der erfindungsgemässen Rollator-Sicherungseinheit 4 dargestellt. Sie befindet sich vorzugsweise wiederum in der Nische des Fahrzeugs, welche für Rollatoren, Rollstühle und Kinderwagen ausgebildet ist. Die Einheit ist vorzugsweise an der Seitenwand 12 des Fahrzeugs angeordnet. Sie kann jedoch auch an einer sich quer zur Fahrtrichtung erstreckenden Wand befestigt sein.

Die Sicherungseinheit weist zwei vertikal und parallel zueinander verlaufende Pfosten 40 auf, welche über eine obere Querstrebe 41 und eine untere Querstrebe 41' miteinander verbunden sind. Die einander zugewandten Innenseiten der Pfosten 40 weisen Führungen 47 auf, in welcher eine Verschiebestange 45 in vertikaler Richtung verschiebbar gehalten ist. An der Verschiebestange 45 ist eine Sitzplatte 42 schwenkbar angeordnet. Sie lässt sich vorzugsweise um maximal 90° schwenken. In anderen Ausführungsbeispielen lässt sie sich einer Neigung der Sitzfläche des Rollators anpassen, welche auch für mehr als 90° betragen kann.

Die Sitzplatte 42 ist vorzugsweise steif ausgebildet. Das obere Ende der Sitzplatte 42 ist über eine Schwenk- oder eine Knickachse 46 mit einem Kopfteil 43 verbunden. Der Kopfteil 43 ist vorzugsweise ebenfalls steif ausgebildet. Er weist eine Durchführungsöffnung auf, welche eine Handgriff 44 bildet. Auch diese Einheit ist vorzugsweise aus Metall gefertigt, wobei die Sitzplatte 42 und das Kopfteil 43 aus Metall, Holz oder einem Kunststoff sind.

In Figur 6 befindet sich die Vorrichtung in der Ausgangsposition. Die Sitzplatte 42 erstreckt sich flächig zwischen den zwei Pfosten 40, die Verschiebestange 45 ist bis zu einem Anschlag 470 hinuntergefahren. In Figur 7 ist eine Rollator 3 vor die Einheit parkiert, wobei er an der Einheit und/oder beidseitig der Einheit an der Seitenwand 12 des Fahrzeugs ansteht.

Der Rollatorbenützer kann nun, wie in Figur 8 erkennbar ist, am Handgriff 44 ziehen und den Kopfteil 43 sowie die Sitzplatte 42 herausziehen. Dies kann auf unterschiedliche Weise erfolgen. In diesem Beispiel wird der Kopfteil 43 zuerst heruntergeklappt (siehe Figur 8) und anschliessend wird die Sitzplatte 42 heraufgezogen, wodurch sich die Verschiebestange 45 entlang der Führung 47 nach oben bewegt (siehe Figur 9). Ist die gewünschte Höhe erreicht, wird die Sitzplatte 42 auf die Rollatorsitzfläche 30 gelegt. Je nach Breite der Rollatorsitzfläche 30 liegt auch das Kopfteil 43 horizontal auf der Sitzfläche 30 auf oder es ist nach unten gebogen. Der erste Fall ist in Figur 10 dargestellt. Der Rollatorbenützer kann sich wiederum bequem auf die Sitzplatte 42 setzen und sichert so seinen Rollator.

Will der Rollatorbenützer das Fahrzeug verlassen, so steht er auf und hebt den Kopfteil 43 und die Sitzplatte 42 wieder an. Dadurch verschiebt sich die Verschiebestange 54 entlang der Führung 47 wieder nach unten, entweder aufgrund einer Rückstellfeder oder durch das Eigengewicht. Je nach Ausführungsform ist eine mechanische, hydraulische oder pneumatische Bremse eingebaut, um den Fall der Verschiebestange 45 abzubremsen. Diese Einheit hat den Vorteil, dass der Rollatorbenützer sich auf das Aussteigen konzentrieren kann und nicht zuerst selber die Sicherungseinheit vollständig in ihre Ausgangsposition zurückbringen muss.

In den Figuren 11 bis 19 ist eine dritte Ausführungsform dargestellt. Diese Ausführungsform hat den Vorteil, dass sie sich an die Tiefe der Rollatorsitzfläche 30 optimal anpassen kann und dem Benützer somit ein ähnliches Sitzgefühl ermöglicht, wie beim direkten Sitzen auf der Rollatorsitzfläche.

Auch diese Rollator-Sicherungseinheit 5 ist vorzugsweise an der Seitenwand 12 des Fahrzeugs in der bereits erwähnten Bucht oder Nische angeordnet. Sie kann jedoch ebenfalls an einer quer zur Fahrtrichtung verlaufenden Wand und/oder an einer anderen geeigneten Stelle im Fahrzeuginnenraum angeordnet sein.

Diese Rollator-Sicherungseinheit weist ein Gehäuse 50 auf, welches vorzugsweise bis auf einen oberen Schlitz in einer vorderen Wand 51 vollständig geschlossen ausgebildet ist. Das Gehäuse 50 bildet einen Innenraum, in welchem ein Auflageelement in Form einer flexiblen Sitzmatte 54 angeordnet ist. Die Sitzmatte 54 endet in einem vorzugsweise steifen Kopfteil 53 mit einer Durchgangsöffnung, welche einen Handgriff 52 bildet. Das Kopfteil 53 mit dem Handgriff 52 ragt in der Ausgangsposition aus dem oberen Schlitz des Gehäuses 50 heraus, wie dies in Figur 11 erkennbar ist.

Der Rollator 3 steht wiederum an diesem Gehäuse 50 und/oder an der Seitenwand 12 des Fahrzeugs an. Der Benützer kann nun die Sitzmatte 54 aus dem Gehäuse 50 herausziehen und über die Sitzfläche 30 seines Rollators legen, wie dies in den Figuren 12 bis 14 erkennbar ist.

Die Sitzmatte besteht vorzugsweise aus einzelnen Mattengliedern 541, welche ineinandergreifen und so an einer Vielzahl von Stellen Knickachsen 540 bilden. Dadurch lässt sie sich optimal an die Breite der Rollatorsitzfläche 30 anpassen, wie in Figur 14 erkennbar ist.

Entspricht die Höhe der Rollatorsitzfläche 30 nicht der Höhe des Schlitzes, so lässt sich die Sitzmatte 54 trotzdem auf die gewünschte Höhe bringen, da sie biegsam ausgebildet ist. Die einzelnen Glieder lassen sich einfach entsprechend relativ zu einander biegen, bis eine horizontale Sitzfläche gebildet ist.

Die Sitzmatte 54 ist vorzugsweise aus Kunststoff gefertigt.

Im Gehäuse 50 ist ein Mechanismus angeordnet, welcher ein einfaches Herausziehen und ein automatisches Zurückziehen der Sitzmatte 54 ermöglicht. Dank des automatischen Zurückziehens ist auch hier der Benützer beim Aussteigen entlastet und er muss nicht zuerst die Sitzmatte 54 versorgen, bevor er seinen Rollator aus der Nische ziehen kann. Zudem gewährleitet der Mechanismus, dass die Sitzmatte 54 wieder störungsfrei für den nächsten Einsatz bereit steht.

Es lassen sich unterschiedliche Arten von Mechanismen verwenden. In den Figuren 15 bis 19 ist eine bevorzugte Variante dargestellt. In Figur 15 befindet sich die Sitzmatte 54 in ihrer Ausgangsposition. Sie ist bis auf das Kopfteil 53 vollständig im Gehäuse 50 angeordnet, wobei sie entlang einer Rückwand des Gehäuses 50 eben verläuft und im oberen Teil des Gehäuses 50 über eine Umlenkplatte 500 zum Schlitz hin geleitet ist.

In einem unteren Bereich der Sitzmatte 54 ist ein Mitnehmer 542 befestigt, welcher zudem fest mit einem Seil 59 verbunden ist, welches den Mitnehmer 542 durchsetzt. Das Seil 59 bildet ein in sich geschlossenes Band.

Es erstreckt sich vom Mitnehmer 542 entlang der Sitzmatte 54 nach oben bis unterhalb der Umlenkplatte 500, wo es mittels mehreren obere Umlenkrollen 590 zum Seitenrand des Gehäuses 50 und anschliessend wieder vertikal nach unten geleitet ist. Die oberen Umlenkrollen 590 sind auf einer oberen horizontalen Achse 55 befestigt, wobei die Achse 55 fest im Gehäuse 50 fixiert ist. Das Seil 59 umläuft das Rad 57 einmal, wobei es in einer entsprechenden Nut am Umfang des Rads 57 geführt ist. Das Seil 59 führt anschliessend zu einer unteren Achse 56 und über untere Umlenkrollen 591 zurück zum Mitnehmer 542.

Im Zentrum des Rads 57 ist eine Rollfeder 58 angeordnet, welche durch Drehung des Rads 57 gespannt wird bzw. bei Entspannung das Rad 57 in die Richtung dreht. Ein äusseres Ende der Rollfeder 58 ist hierfür fest mit dem Rad 57 verbunden. Ein inneres Ende der Rollfeder 58 ist ortsfest im Gehäuse gehalten. Beim Herausziehen der Sitzmatte 54 wird somit das Seil 59 verschoben, das Rad 57 gedreht und die Feder 58 gespannt. Dies ist durch Zusammenschau der Figuren 15 bis 17 erkennbar. Vorzugsweise dreht das Rad 57 um annähernd 140°. Andere Drehwinkel sind je nach Ausführungsform möglich.

Wird die Zugkraft auf die Sitzmatte 54 aufgehoben, wird die Sitzmatte 54 somit aufgrund der Entspannung der Feder 58 mittels des Seils 59 wieder in das Gehäuse 50 hineingezogen. Damit dies nicht erfolgt, während sich der Rollator-Benützer auf die herausgezogene Sitzmatte 54 setzen will, weist die Vorrichtung vorzugsweise eine Zeitverzögerung auf. Diese kann wiederum auf unterschiedliche Art und Weise verwirklicht werden.

In den Figuren 15 bis 19 ist eine bevorzugte Variante gezeigt. Im Rad 57 ist eine Spannkurve 581 angeordnet, welche einen Teilkreis bildet, dessen Abstand zum Umkreis des Rads 57 stetig abnimmt. Die Spannkurve 581 ist mit dem Rad 57 verbunden, mit diesem gemeinsam schwenkbar und vorzugsweise in radialer Richtung zu diesem bewegbar. Die Spannkurve 581 ist über eine Rückstellfeder 582 mit dem äusseren Ende der Rollfeder 58 verbunden. Sie läuft mit ihrer Innenseite beim Herausziehen der Sitzmatte 54 entlang einer ortsfesten Spannrolle 580, welche über einen federbelasteten Arm 583 im Zentrum der Rollfeder 58 mit dem Gehäuse 50 verbunden ist. Dies ist in den Figuren 13 bis 17 erkennbar. Der Arm 583 und somit die Spannrolle 580 werden dabei entgegen der Kraft der Feder 584 zum Radmittelpunkt hin verschoben.

Ist die Sitzmatte vollständig herausgezogen, wie dies in Figur 17 erkennbar ist, befindet sich die Spannkurve 581 unterhalb der Spannrolle 580. Die Spannrolle 580 ist somit wieder freigegeben. Sie schiebt sich dank der teilweisen Entspannung der Feder 584 über die Spannkurve 581 und blockiert dadurch eine Entspannung der Rollfeder 583 bzw. ein Zurückdrehen des Rads 57. Die weitere Entspannung der Feder 584 erfolgt zeitverzögert, wozu bekannte, beispielsweise hydraulische oder pneumatische Mittel, eingesetzt werden. Diese Mittel sind vorzugsweise innerhalb des Arms 583 angeordnet. Die Spannrolle 580 wird langsam zur Peripherie des Rads 58 gestossen, bis sie sich auf der Aussenseite der Spannkurve 581 befindet und diese somit wieder freigibt. Dies ist in Figur 18 erkennbar.

Bei fehlender Belastung der Sitzmatte 54 bzw. bei fehlendem Zug an der Sitzmatter 54 von aussen und bei freigegebener Spannrolle 580 gemäss Figur 18, kann sich die Rollfeder 58 wieder entspannen. Da die Rollfeder 58 zwischen Rad 57 und Gehäuse 50 wirkt, bewegt sich das Rad 57 zusammen mit der Spannkurve 581 im Gegenuhrzeigersinn in die Ausgangsposition zurück. Die Spannrolle 580 verbleibt dabei auf der Aussenseite der Spannkurve 581 (siehe Figur 19), bis sie diese wieder freigibt. Diese Endposition, welche der Anfangsposition entspricht, ist in Figur 15 dargestellt.

Die Spannrolle 580 zusammen mit dem im Arm 583 angeordneten Verzögerungsmechanismus und der Feder 584 bildet einen mechanischen Timer bzw. eine mechanische Unterbrechungs- oder Verzögerungseinheit. Dieser bestimmt durch die Offenhaltezeit, d.h. die Zeit, bevor die Matte wieder zurückgezogen wird. In dieser Zeit des Überfahrens ist die Sitzmatte blockiert und wird nicht eingezogen. Der Benützer kann diese Zeit zum Absitzen nutzen.

In den Figuren 20 bis 35 ist eine vierte Ausführungsform der Erfindung dargestellt. Gleiche Teile sind mit gleichen Bezugszeichen versehen wie in den vorangehend beschriebenen Beispielen und werden hier nicht nochmals im Detail beschrieben.

Die Rollator-Sicherungseinheit 6 weist wiederum ein Gehäuse 60 auf, in welchem eine flexible Sitzmatte 64 angeordnet ist. Das Gehäuse 60 ist im Vergleich zum vorherigen Beispiel breiter, dafür niedriger ausgebildet. Die Sitzmatte 64 besteht vorzugsweise aus miteinander verbundenen Mattengliedern 641, die über Knickachsen 640 relativ zueinander abwinkelbar sind. Die Sitzmatte 64 ist auf einer Rolle 7 (siehe Figur 24) im Gehäuse 60 aufgewickelt. Aus dem Gehäuse 60 ragt das freie Ende der Sitzmatter 64, welches durch ein steifes Kopfteil 63 gebildet ist, das mit einem Handgriff 62 versehen ist oder als Handgriff ausgebildet ist. Die Sitzmatte 64 ist vorzugsweise aus Kunststoff gefertigt.

In den Figuren 20 bis 23 ist die Sitzmatte 63 in verschiedenen Auszugspositionen dargestellt. In Figur 20 ist sie vollständig in das Gehäuse 60 eingezogen. In den Figuren 21 und 22 wird sie über die Sitzfläche 30 des Rollators 3 gezogen, bis sie sich gemäss Figur 23 vollständig über die Sitzfläche 30 erstreckt und im Bereich des freien Endes abgeknickt ist. Wie im vorherigen Beispiel kann sich nun der Benützer auf die Sitzmatte 64 setzen, wodurch er gleichzeitig seinen Rollator im Fahrzeug sichert.

In den Figuren 24 und 25 ist die Sitzmatte 64 im aufgewickelten Zustand dargestellt. Sie ist im nunmehr gestrichelt dargestellten Gehäuse 60 angeordnet. Die bereits erwähnte Rolle 7 erstreckt sich über die Breite des Gehäuses 60 und ist schwenk- oder drehbar in diesem beidseitig gelagert. Eine im Gehäuse 60 gelagerte Rollenachse ist mit dem Bezugszeichen 70 versehen. Der Rückstell- oder Aufwickelmechanismus weist an jeder Stirnseite der Rolle 7 ein Kopfteil 65, 66 auf.

Das erste Kopfteil 65 weist (siehe Figur 26) weist ein Getriebe mit zwei Zahnrädern auf. Ein erstes Zahnrad 654 mit einer Aussenverzahnung ist mit der Rollenachse 70 fest verbunden. Ein grösseres zweites Zahnrad 655 mit einer Aussenverzahnung ist um ein erstes Lager 656 drehbar und greift in das erste Zahnrad 654 ein. Ein zylinderförmiger Grundkörper 650 des ersten Kopfteils 65 ist ebenfalls mit der Rollenachse 70 fest verbunden.

Am Grundkörper 650 sind eine radial vorstehende federnde Weiche 651, eine teilweise über den Umfang verlaufende Trennwand 652 und ein erster Anschlag 653 vorhanden.

Das zweite Zahnrad 655 weist einen teilkreisförmigen Schlitz 657 auf, in welchen ein zweiter Anschlag 659 in Form eines Bolzen eingreift. Der zweite Anschlag 659 ist am Gehäuse 60 ortsfest angeordnet.

Die Durchmesser der zwei Zahnräder 654, 655sind so bemessen, dass eine mehrfache Drehung des ersten Zahnrades 655 lediglich eine Drehung von weniger als 360°, vorzugsweise von 270°, des zweiten Zahnrads 655 ermöglicht.

Die federnde Weiche 651 ist an einem Ende der Trennwand 652 befestigt und verläuft über einen Teil des Umfanges des Grundkörpers 650. Unterhalb des frei beweglichen Endes der federnden Weiche 651 ist der erste Anschlag 653 in Form eines auf dem Umfang des Grundkörpers 650 angeordneten Blocks mit gekrümmter unterer Oberfläche angeordnet. Beabstandet darunter endet das der Weiche 651 gegenüberliegende Ende der Trennwand 652 mit einer zum ersten Anschlag 653 hin gerichteten Stirnfläche 652' (siehe Figur 29).

Das zweite Kopfteil 66 weist, wie in Figur 24 gut erkennbar ist, ein Getriebe mit einem vierten und einem fünften Zahnrad 660, 661 sowie eine Rollfeder 663 mit einem äusseren Ende 664 und einem inneren Ende 665 auf. Das äussere Ende 664 ist am Gehäuse 60 befestigt, das innere Ende 665 an der Rollenachse 70.

Das fünfte Zahnrad 661 ist mittels einer ersten Befestigungsplatte 662 am Gehäuse 60 befestigt. Das grössere vierte Zahnrad 660 ist auf der Rollenachse 70 gelagert. Dieses Getriebe bildet eine Bremse bei der durch Entspannung der Rollfeder 663 erwirkte Rückstellbewegung der Sitzmatte 64. Die Bremswirkung wird vorzugsweise mittels mindestens einer Bremsscheibe, vorzugsweise aus einem Kunststoff, erhöht, welche die Bewegung des vierten und/oder fünften Zahnrads 660, 661 hemmen.

Ferner ist ein Verzögerungsmechanismus 67 mit einem Schwenkhebel 670, einer Spiralfeder 68 und einer Stange 69 vorhanden. Der Schwenkhebel 670 ist an einer Schwenkachse 671 am Gehäuse 60 schwenkbar gelagert. Er weist einen ersten Arm mit einem vorstehenden Mitnehmer 672 auf. Der Mitnehmer 672 ist zum Grundkörper 650 des ersten Kopfteils 65 hin gerichtet. Der Mitnehmer 672 ist in dieser Ausführungsform als Bolzen ausgebildet.

Der Schwenkhebel 670 weist einen zweiten Arm auf, welcher an einer Stirnseite einen Zahnteilkranz 674 ausbildet. Am Gehäuse 60 ist ein sechstes Zahnrad 676 befestigt, vorzugsweise mittels der in den Figuren dargestellten zweiten Befestigungsplatte 675. Das sechste Zahnrad 676 greift in den Zahnteilkranz 674 ein. Auch diese Bewegung der Zahnräder ist vorzugsweise mittels Bremsscheiben, insbesondere aus Kunststoff, gebremst.

Am zweiten Arm des Schwenkhebels 670 ist ein erstes Ende einer Spiralfeder 68 befestigt. Ein zweites Ende der Spiralfeder 68 ist mit einer Stange 69 verbunden, welche sich vorzugsweise annähernd parallel, aber beabstandet zur Längsachse der aufgewickelten Sitzmatte 64 erstreckt. Die Stange 69 ist am gegenüberliegenden Ende in Längsrichtung in einer Ausnehmung einer Aufnahme des Gehäuses 60 gehalten. Hierzu ist eine Gegenmutter 690 vorgesehen. Die Ausnehmung und die Aufnahme sind in den Figuren nicht dargestellt.

Ein Ende der Sitzmatte 64 ist an der Rolle 7 befestigt. Wird die Sitzmatte 64 abgewickelt, so wird dadurch das mit der Rolle 7 verbundene erste Zahnrad 654 gedreht. Dieses treibt das zweite Zahnrad 654 an, welches sich um das erste Lager 656 dreht. Dies ist in Figur 26 gut erkennbar.

Gleichzeitig dreht sich auch das zweite Kopfteil 66 auf der gegenüberliegenden Seite der Rolle 7 mit. Die Rollfeder 663 wird gespannt. Dies ist in Figur 24 erkennbar.

In den Figuren 26 bis 35 ist dargestellt, wie das manuelle Herausziehen und die automatische Rückstellung der Sitzmatte 64 erfolgen. Die automatische Rückstellung erfolgt vorzugsweise erst nach einer Zeitverzögerung. Zudem erfolgt die Aufwickelbewegung gebremst und entsprechend verlangsamt. Dies wird nachfolgend erläutert. Die Bewegungsrichtung der Sitzmatte 64 ist in den Figuren auf der linken Seite der Abbildungen jeweils mit dicken grauen Pfeilen dargestellt.

In Figur 26 ist die Sitzmatte 64 vollständig aufgewickelt und somit in ihrer Grundposition. Die Rollfeder 663 ist entspannt und der Mitnehmer 672 befindet sich unterhalb der federnden Klappe 651. Der zweite Anschlag 659 befindet sich an einem ersten Ende des Schlitzes 657.

Wird nun die Sitzmatte 64 für den Gebrauch aus dem Gehäuse 60 herausgezogen, so dreht sich die Rollachse 70, das erste Zahnrad 654 und mit die zwei Kopfteile 65 und 66 in dieselbe Richtung.

Einerseits wird dadurch die Rollfeder 663 gespannt.

Andererseits dreht sich auch das zweite Zahnrad 655 und der Grundkörper 650 bewegt sich entlang einer Bahn A, hier Standardbahn genannt, relativ zum Mitnehmer 672. Durch Vergleich der Figuren 26 und 27 ist erkennbar, dass sich das zweite Zahnrad 655 um circa 90° gedreht hat, während der Grundkörper 650 um mehr als 360° gedreht wurde.

Wird die Sitzmatte 64 weiter herauszogen, so bewegt sich der Grundkörper 650 nun so, dass der Mitnehmer 672 auf der Innenseite der federnden Weiche 651 zu liegen kommt. Der Schwenkarm 670 wird um die Schwenkachse 671 geschwenkt, das fünfte Zahnrad 676 wickelt sich entlang des sechsten Zahnrads 676 ab und die Spiralfeder 68 wird gespannt. Der mechanische Timer wird dadurch geladen. Auf dem Grundkörper 650 wird nun anstelle der Standardbahn A eine Nebenbahn B verwendet, welche durch die Trennwand 672 von der Standardbahn A getrennt ist. Dies ist in Figur 28 gut erkennbar.

In Figur 29 wurde eine weitere Drehung des Grundkörpers 650 von fast 360° ausgeführt. Der Mitnehmer 672 steht nun am ersten Anschlag 653 an. Die Spiralfeder 68 ist noch maximal gespannt. Der zweite Anschlag 659 befindet sich am zweiten Ende des Schlitzes 657 und verhindert somit eine weitere Drehung des zweiten Zahnrads 655. Dadurch kann sich die Rolle 7 nicht mehr weiter drehen. Die maximale Auszugsposition der Sitzmatte 64 ist erreicht und ein weiteres Ausziehen ist dank des zweiten Anschlags 659 verhindert.

Wird nun die Sitzmatte 64 losgelassen, d.h. die extern einwirkende Kraft aufgehoben, so verhindert der erste Anschlag 653 zusammen mit der Stirnfläche 652' der Trennwand 652 ein Zurückdrehen des Grundkörpers 650 und somit der Rolle 7. Die Sitzmatte 64 verbleibt auch ohne externe Krafteinwirkung in der ausgezogenen Position. Dies ist in Figur 30 dargestellt.

Aufgrund der Rückstellkraft der Spiralfeder 68 wird jedoch der Mitnehmer 672 entlang einer Führung 653', gebildet durch die untere Stirnfläche des ersten Anschlags 653, in Richtung Standardbahn A gezogen, wie in Figur 31 erkennbar ist. Der Zug reicht aus, um auf die Standardbahn A zu gelangen.

Ist diese Position erreicht, lassen sich Grundkörper 650 und somit das erste Zahnrad 654 und die Rolle 7 wiederum drehen. Die Sitzmatte 64 wird wieder eingezogen. Dabei dreht sich auch das zweite Zahnrad 655, so dass sich auch der Schlitz 657 in Bezug zum zweiten Anschlag 659 wieder in die Ausgangsposition zurückbewegt. Dies ist in den Figuren 32 bis 34 dargestellt. In Figur 35 ist die Ausgangsposition erreicht. Die Sitzmatte ist wie in Figur 26 wieder vollständig eingezogen und für den nächsten Einsatz bereit.

Diese Ausführungsform weist den Vorteil auf, dass sie sehr kompakt ausgebildet werden kann.

Die erfindungsgemässe Rollator-Sicherungseinheit bietet eine einfache Bedienung und einen sicheren Sitzplatz für den Fahrgast und lässt sich zudem kostengünstig und robust ausbilden.

**BEZUGSZEICHENLISTE**

| | | | |
|---|---|---|---|
| 1 | Innenausstattung | 5 | Sicherungseinheit |
| 10 | Vertikalstange | 50 | Gehäuse |
| 11 | Horizontalstange | 500 | Umlenkplatte |
| 12 | Seitenwand | 51 | vordere Wand |
| 13 | Trennwand | 52 | Handgriff |
| | | 53 | Kopfteil |
| 2 | Sicherungseinheit | 54 | Sitzmatte |
| 20 | Vertikalstange | 540 | Knickachse |
| 21 | Verschiebebuchse | 541 | Mattenglied |
| 22 | Schwenkarm | 542 | Mitnehmer |
| 23 | Schwenkachse | 55 | obere Achse |
| 24 | Sitzplatte | 56 | untere Achse |
| 25 | Rückstellfeder | 57 | Rad |
| 26 | Anschlagbuchse | 58 | Rollfeder |
| | | 580 | Spannrolle |
| 3 | Rollator | 581 | Spannkurve |
| 30 | Sitzfläche | 582 | Rückstellfeder |
| 31 | Handgriff | 583 | Arm |
| | | 584 | Feder |
| 4 | Sicherungseinheit | 59 | Seil |
| 40 | Pfosten | 590 | obere Umlenkrolle |
| 41 | untere Querstrebe | 591 | untere Umlenkrolle |
| 41' | obere Querstrebe | | |
| 42 | Sitzplatte | 6 | Sicherungseinheit |
| 43 | Kopfteil | 60 | Gehäused |
| 44 | Handgriff | 62 | Handgriff |
| 45 | Verschiebestange | 63 | Kopfteil |
| 46 | Schwenkachse | 64 | Sitzmatte |
| 47 | Führung | 640 | Knickachse |
| 470 | Anschlag | 641 | Mattenglied |
| | | 65 | erstes Kopfteil |
| 650 | Grundkörper | A | Standardbahn |
| 651 | federnde Weiche | B | Nebenbahn |
| 652 | Trennwand | | |
| 652' | Stirnfläche | | |
| 653 | erster Anschlag | | |
| 653' | Führung | | |
| 654 | erstes Zahnrad | | |
| 655 | zweites Zahnrad | | |
| 656 | erstes Lager | | |
| 657 | Schlitz | | |
| 659 | zweiter Anschlag | | |
| 66 | zweites Kopfteil | | |
| 660 | viertes Zahnrad | | |
| 661 | fünftes Zahnrad | | |
| 662 | erste Befestigungsplatte | | |
| 663 | Rollfeder | | |
| 664 | äusseres Ende | | |
| 665 | inneres Ende | | |
| 67 | Verzögerungsmechanismus | | |
| 670 | Schwenkarm | | |
| 671 | Schwenkachse | | |
| 672 | Mitnehmer | | |
| 673 | Federhalter | | |
| 674 | Zahnteilkranz | | |
| 675 | zweite Befestigungsplatte | | |
| 676 | sechstes Zahnrad | | |
| 68 | Spiralfeder | | |
| 69 | Stange | | |
| 690 | Gegenmutter | | |
| 7 | Rolle | | |
| 70 | Rollenachse | | |

## Patentansprüche

1. Einheit eines Verkehrsmittels zur Sicherung eines Rollators im Verkehrsmittel, wobei die Sicherungseinheit (2, 4, 5) ein Auflageelement (24, 42, 54) aufweist, welches durch Auflage auf einer Sitzfläche (30) eines Rollators (3) im Falle einer externen Belastung des Auflageelements (24, 42, 54) von oben den Rollator (3) in seiner Position sichert, **dadurch gekennzeichnet, dass** das Auflageelement (24, 42, 54) ausgebildet ist, um beim Auflegen auf die Sitzfläche (30) des Rollators (3) eine in der Höhe veränderbare Auflagefläche zu bilden, wobei die Auflagefläche bei Auflage auf der Sitzfläche (30) des Rollators (3) horizontal verläuft.

2. Einheit nach Anspruch 1, wobei das Auflageelement (24, 42, 54) flächig ausgebildet ist und als Sitzfläche für einen Rollatorbenützer ausgebildet ist.

3. Einheit nach einem der Ansprüche 1 oder 2, wobei das Auflageelement (24, 42, 54) steif oder flexibel ausgebildet ist.

4. Einheit nach einem der Ansprüche 1 bis 3, wobei das Auflageelement (24, 42, 54) entgegen einer Federkraft in eine horizontale Gebrauchsposition bringbar ist und mittels der Federkraft in eine vertikale Ausgangsposition zurück bringbar ist.

5. Einheit nach einem der Ansprüche 1 bis 4, wobei die Einheit eine Vertikalstange (20) zur Befestigung an einer Innenausstattung (1) des Verkehrsmittels aufweist, wobei das Auflageelement (24, 42, 54) schwenkbar um die Vertikalachse (20) und schwenkbar um eine Horizontalachse (23) angeordnet ist.

6. Einheit nach Anspruch 5, wobei eine Verschiebebuchse (21) entlang der Vertikalstange (20) in vertikaler Richtung federbelastet verschiebbar und in horizontaler Richtung um die Vertikalstange (20) schwenkbar ist, wobei ein horizontaler Schwenkarm (22) fest mit der Verschiebebuchse (21) verbunden ist, wobei eine horizontale Schwenkachse (23) rechtwinklig zum Schwenkarm (22) an diesem angeordnet ist und wobei das Auflageelement als Sitzplatte (24) ausgebildet ist, welche an der Schwenkachse (23) angeordnet ist.

7. Einheit nach einem der Ansprüche 1 bis 4, wobei die Einheit zwei parallel zueinander und vertikal verlaufende Pfosten (40) zur Befestigung an einer Innenausstattung (1) des Verkehrsmittels aufweist, wobei die zwei Pfosten (40) eine Führung (47) für das Auflageelement (42) aufweisen, welches vertikal nach oben verschiebbar und auf unterschiedlichen Höhen in eine horizontale Position schwenkbar ist.

8. Einheit nach einem der Ansprüche 1 bis 7, wobei das Auflageelement als steife Sitzplatte (24, 42) ausgebildet ist.

9. Einheit nach Anspruch 8, wobei die steife Sitzplatte mindestens zwei steife Bereiche (42, 43) aufweist, welche über eine Knick- oder eine Schwenkachse (46) miteinander verbunden sind.

10. Einheit nach Anspruch 9, wobei ein erster steifer Bereich als Kopfteil (43) ausgebildet ist mit einem freien Ende, welches einen Handgriff (44) bildet.

11. Einheit nach einem der Ansprüche 1 bis 4, wobei das Auflageelement als flexible Sitzmatte (54) ausgebildet ist.

12. Einheit nach Anspruch 11, wobei die flexible Sitzmatte (54) aus ineinander greifenden Mattengliedern (541) besteht, welche mehrere über die Länge der Sitzmatte (54) verteilte Knickachsen (540) bilden.

13. Einheit nach einem der Ansprüche 11 oder 12, wobei die flexible Sitzmatte (54) aus einem Gehäuse (50) herausziehbar ist, wobei im Gehäuse (50) ein Rückstellmechanismus (58) zum Rückzug der Sitzmatte (54) in das Gehäuse (50) angeordnet ist.

14. Einheit nach Anspruch 13, wobei im Gehäuse (50) ein mechanischer Timer (580, 583, 584) für den Rückzug der Sitzmatte (54) angeordnet ist.

15. Einheit nach einem der Ansprüche 13 oder 14, wobei der Rückstellmechanismus eine Rollfeder (58), eine Spannrolle (580) und eine Spannkurve (581), entlang welcher die Spannrolle (580) verläuft, umfasst, wobei die Rollfeder (58) durch das Herausziehen der Sitzmatte (54) aus dem Gehäuse (50) spannbar ist.

## Claims

1. Unit of a means of transport for securing a rollator in the means of transport, wherein the securing unit (2, 4, 5) has a supporting element (24, 42, 54) which, by means of support on a seat surface (30) of a rollator (3), secures the rollator (3) in its position in the event of an external loading on the supporting element (24, 42, 54) from above, **characterized in that** the supporting element (24, 42, 54) is designed in order, when placed onto the seat surface (30) of the rollator (3), to form a height-variable supporting surface, wherein the supporting surface runs horizontally when supported on the seat surface (30) of the rollator (3).

2. Unit according to Claim 1, wherein the supporting element (24, 42, 54) is flat and is in the form of a seat surface for a rollator user.

3. Unit according to either of Claims 1 and 2, wherein the supporting element (24, 42, 54) is stiff or flexible.

4. Unit according to one of Claims 1 to 3, wherein the supporting element (24, 42, 54) can be brought into a horizontal use position counter to a spring force and can be brought back into a vertical starting position by means of the spring force.

5. Unit according to one of Claims 1 to 4, wherein the unit has a vertical rod (20) for fastening to an interior fitting (1) of the means of transport, wherein the supporting element (24, 42, 54) is arranged pivotably about the vertical axis (20) and pivotably about a horizontal axis (23).

6. Unit according to Claim 5, wherein a sliding bushing (21) is displaceable in a spring-loaded manner along the vertical rod (20) in the vertical direction and is pivotable about the vertical rod (20) in the horizontal direction, wherein a horizontal pivot arm (22) is fixedly connected to the sliding bushing (21), wherein a horizontal pivot axis (23) is arranged on the pivot arm (22) at a right angle thereto, and wherein the supporting element is in the form of a seat plate (24) which is arranged on the pivot axis (23).

7. Unit according to one of Claims 1 to 4, wherein the unit has two posts (40) running parallel to each other and vertically for fastening to an interior fitting (1) of the means of transport, wherein the two posts (40) have a guide (47) for the supporting element (42) which is displaceable vertically upwards and is pivotable into a horizontal position at different heights.

8. Unit according to one of Claims 1 to 7, wherein the supporting element is in the form of a stiff seat plate (24, 42).

9. Unit according to Claim 8, wherein the stiff seat plate has at least two stiff regions (42, 43) which are connected to one another via a buckling or a pivot axis (46).

10. Unit according to Claim 9, wherein a first stiff region is in the form of a head part (43) with a free end which forms a handle (44).

11. Unit according to one of Claims 1 to 4, wherein the supporting element is in the form of a flexible seat mat (54).

12. Unit according to Claim 11, wherein the flexible seat mat (54) consists of intermeshing mat members (541) which form a plurality of buckling axes (540) distributed over the length of the seat mat (54).

13. Unit according to either of Claims 11 and 12, wherein the flexible seat mat (54) can be pulled out of a housing (50), wherein a restoring mechanism (58) for returning the seat mat (54) into the housing (50) is arranged in the housing (50).

14. Unit according to Claim 13, wherein a mechanical timer (580, 583, 584) for the return of the seat mat (54) is arranged in the housing (50).

15. Unit according to either of Claims 13 and 14, wherein the restoring mechanism comprises a rolling spring (58), a tensioning roller (580) and a tensioning cam (581) along which the tensioning roller (580) runs, wherein the rolling spring (58) can be tensioned by pulling of the seat mat (54) out of the housing (50).

## Revendications

1. Unité d'un moyen de transport pour arrimer un déambulateur à roulettes dans le moyen de transport, l'unité d'arrimage (2, 4, 5) présentant un élément d'appui (24, 42, 54) qui, en reposant sur une surface formant siège (30) d'un déambulateur à roulettes (3), arrime le déambulateur à roulettes (3) dans sa position en cas de charge externe exercée par le haut sur l'élément d'appui (24, 42, 54), **caractérisé en ce que** l'élément d'appui (24, 42, 54) est conçu pour former une surface d'appui à hauteur variable lorsqu'il est posé sur la surface formant siège (30) du déambulateur à roulettes (3), la surface d'appui s'étendant horizontalement lorsqu'elle repose sur la surface formant siège (30) du déambulateur à roulettes (3).

2. Unité selon la revendication 1, dans laquelle l'élément d'appui (24, 42, 54) est de forme plane et est conçu comme une surface formant siège pour un utilisateur de déambulateur à roulettes.

3. Unité selon l'une des revendications 1 ou 2, dans laquelle l'élément d'appui (24, 42, 54) est conçu de façon à être rigide ou flexible.

4. Unité selon l'une des revendications 1 à 3, dans laquelle l'élément d'appui (24, 42, 54) est apte à être amené dans une position d'utilisation horizontale à l'encontre d'une force élastique et est apte à être ramené dans une position de départ verticale au moyen de la force élastique.

5. Unité selon l'une des revendications 1 à 4, dans laquelle l'unité comporte une barre verticale (20) destinée à être fixée à un équipement intérieur (1) du moyen de transport, l'élément d'appui (24, 42, 54) étant agencé de manière pivotante autour de l'axe vertical (20) et pivotante autour d'un axe horizontal (23).

6. Unité selon la revendication 5, dans laquelle une douille de déplacement (21) est apte à être déplacée le long de la tige verticale (20) sous l'action d'un ressort dans la direction verticale et est apte à pivoter dans la direction horizontale autour de la tige verticale (20), un bras pivotant horizontal (22) étant relié de manière fixe à la douille de déplacement (21), un axe de pivotement horizontal (23) étant agencé sur le bras pivotant (22) perpendiculairement à celui-ci et l'élément d'appui étant réalisé sous la forme d'une plaque formant siège (24) qui est agencée sur l'axe de pivotement (23).

7. Unité selon l'une des revendications 1 à 4, l'unité présentant deux montants (40) parallèles entre eux et s'étendant verticalement pour la fixation à un équipement intérieur (1) du moyen de transport, les deux montants (40) présentant un guidage (47) pour l'élément d'appui (42), lequel est apte à être déplacé verticalement vers le haut et à pivoter à différentes hauteurs dans une position horizontale.

8. Unité selon l'une des revendications 1 à 7, dans laquelle l'élément d'appui est réalisé sous la forme d'une plaque rigide formant siège (24, 42).

9. Unité selon la revendication 8, dans laquelle la plaque rigide formant siège comporte au moins deux zones rigides (42, 43) reliées entre elles par un axe d'articulation ou de pivotement (46).

10. Unité selon la revendication 9, dans laquelle une première zone rigide est réalisée sous forme d'une partie de tête (43) avec une extrémité libre formant une poignée (44).

11. Unité selon l'une des revendications 1 à 4, dans laquelle l'élément d'appui est réalisé sous la forme d'un tapis flexible (54) formant siège.

12. Unité selon la revendication 11, dans laquelle le tapis flexible (54) formant siège est constitué d'éléments de tapis (541) qui s'emboîtent les uns dans les autres et qui forment plusieurs axes de pliage (540) répartis sur la longueur du tapis (54) formant siège.

13. Unité selon l'une des revendications 11 ou 12, dans laquelle le tapis flexible (54) formant siège est apte à être extrait d'un boîtier (50), un mécanisme de rappel (58) étant agencé dans le boîtier (50) pour le retrait du tapis (54) formant siège dans le boîtier (50).

14. Unité selon la revendication 13, dans laquelle une minuterie mécanique (580, 583, 584) pour le retrait du tapis (54) formant siège est agencée dans le boîtier (50).

15. Unité selon l'une des revendications 13 ou 14, dans laquelle le mécanisme de rappel comprend un ressort d'enroulement (58), un galet tendeur (580) et une came de tension (581) le long de laquelle s'étend le galet tendeur (580), le ressort d'enroulement (58) étant apte à être tendu par l'extraction du tapis (54) formant siège hors du boîtier (50).
